# FASCICULE DE BREVET EUROPEEN

(11) **EP 3 772 444 B1**
(45) Date de publication et mention de la délivrance du brevet: **01.12.2021**
(21) Numéro de dépôt: 20189199.1
(22) Date de dépôt: 03.08.2020
(51) Int. Cl.: B61D 37/00

(54) **MOBILIER D'ÉQUIPEMENT DE COMPARTIMENT DE VÉHICULE**
MOBILIAR ZUR AUSRÜSTUNG EINES FAHRZEUGABTEILS
FURNITURE FOR EQUIPPING A VEHICLE COMPARTMENT

(30) Priorité: 06.08.2019 FR 1909025
(43) Date de publication de la demande: 10.02.2021
(73) Titulaire: SpeedInnov, 75008 Paris (FR)
(72) Inventeur: PAILLER, Christophe, 17180 PERIGNY (FR); BEAUSEIGNEUR, Christophe, 17540 VERINES (FR); DE-COLOMBEL, Bertrand, 75020 PARIS (FR)
(74) Mandataire: Lavoix

(56) Documents cités:
- EP-A1- 1 514 760
- WO-A1-01/92055
- DE-A1-102017 123 742
- FR-A1- 2 964 932
- FR-A1- 3 001 691

## Description

La présente invention concerne un mobilier d'équipement de compartiment de véhicule, comprenant une console structurelle fixe et au moins une tablette, chaque tablette comprenant un panneau présentant une extrémité proximale et une extrémité distale par rapport à la console, chaque tablette étant articulée sur la console par l'extrémité proximale du panneau, de manière mobile en rotation autour d'un axe d'articulation, entre une position relevée et une position abaissée.

Les véhicules destinés à accueillir des voyageurs, et notamment les véhicules ferroviaires, comprennent un grand nombre d'aménagements de compartiment destinés à augmenter leur confort d'utilisation. Il est notamment courant de munir les sièges passagers de mobiliers comprenant des tablettes rabattables, qui permettent de déposer des objets, sans encombrer l'espace lorsqu'elles ne sont pas utilisées.

Il est connu de munir ces tablettes d'un support déployable lorsque la tablette est en position repliée, destiné à recevoir un équipement électronique tel qu'un téléphone portable ou une tablette numérique, afin de permettre à un voyageur de visionner du contenu tout en conservant un confort maximal. Un tel support est par exemple décrit dans le document FR 3 001 690.

Cependant, ces mobiliers ne donnent pas entière satisfaction. En effet, leur conception complexe augmente l'encombrement associé au mobilier ainsi que la fragilité face aux accidents et aux actes de malveillance.

Le document DE 10 2017 123742 A1 décrit un mobilier d'équipement de compartiment de véhicule, comprenant une console structurelle fixe et une tablette.

Un but de l'invention est ainsi de fournir un mobilier d'intérieur de véhicule présentant une ergonomie améliorée et une bonne durabilité, afin d'augmenter le confort et la durée d'utilisation.

A cet effet, l'invention a pour objet un mobilier d'équipement de compartiment selon la revendication 1.

Un tel mobilier présente une architecture simplifiée et un nombre de parties mobiles réduit, ce qui lui permet d'être plus résistant et plus simple à produire, tout en présentant un encombrement réduit et donc une meilleure ergonomie.

Selon des modes de réalisation particuliers, le mobilier selon l'invention présente l'une ou plusieurs des caractéristiques des revendications 2 à 8 et 10.

L'invention a également pour objet une voiture de véhicule, notamment de véhicule ferroviaire, selon la revendication 9.

L'invention sera mieux comprise à la lecture de la description qui va suivre, donnée uniquement à titre d'exemple et faite en se référant aux dessins annexés, parmi lesquels :
- [Fig 1] la figure 1 est une vue en perspective d'un mobilier selon l'invention ; et
- [Fig 2] la figure 2 est une vue selon une direction transversale du mobilier de la figure 1.

La description qui suit est faite en référence à une direction longitudinale X, orientée sensiblement selon le sens de déplacement normal du véhicule, une direction transversale Y, sensiblement horizontale et orthogonale à la direction longitudinale X, et une direction d'élévation Z, sensiblement verticale et orthogonale aux directions longitudinale X et transversale Y.

Par « sensiblement parallèle », « sensiblement perpendiculaire » et « sensiblement orienté », on entend respectivement parallèle, perpendiculaire et orienté avec une marge angulaire inférieure à 10°, avantageusement inférieure à 5°.

Un mobilier 10 selon l'invention est représenté sur les figures 1 et 2. Ce mobilier 10 comprend une console 12 et au moins une tablette 14 rabattable, de préférence plusieurs tablettes 14.

Le mobilier 10 est destiné à être installé dans un compartiment d'un véhicule destiné à accueillir des passagers. Le véhicule est notamment un véhicule ferroviaire destiné à effectuer des trajets de moyenne et longue durée, pour lesquels le confort des passagers est une priorité.

A cet effet, le compartiment comprend des sièges (non représentés), chaque tablette 14 étant disposée en face d'un des sièges afin de pouvoir être utilisée par un passager assis sur le siège correspondant.

Dans l'exemple représenté, le mobilier 10 comprend quatre tablettes 14 agencées pour faire face à quatre sièges disposés selon un agencement dit « en carré », c'est-à-dire en deux paires de sièges côte à côte selon la direction transversale Y, en vis-vis l'une de l'autre selon la direction longitudinale X. Les tablettes 14 en vis-à-vis sont agencées symétriquement par rapport à un plan médian parallèle à la direction transversale Y.

En variante, le mobilier 10 comprend une console 12 et deux tablettes 14 disposées côte à côte selon la direction transversale Y, les tablettes 14 faisant faces à deux sièges disposés côte à côte selon la direction transversale Y. La console 12 s'étend par exemple le long d'une paroi du véhicule 10, ou bien le long de dossiers d'une rangée de sièges.

La console 12 est un support structurel fixe, c'est-à-dire destiné à être fixé de manière sensiblement immobile au véhicule. La console 12 comprend une poutre 15 s'étendant sensiblement selon la direction transversale Y, supportée par un ou plusieurs pieds 16 s'étendant sensiblement selon la direction d'élévation Z, la poutre et/ou le ou les pied(s) étant réalisés par exemple à partir de profilés en métal.

La console 12 présente avantageusement une largeur, notée d sur la figure 2, mesurée selon la direction longitudinale X, inférieure à 150 mm, avantageusement inférieure à 100 mm.

Chaque tablette 14 comprend un panneau 18 de forme aplatie et sensiblement rectangulaire, ainsi qu'un rebord 19 solidaire du panneau 18. Par solidaire, on entend que le rebord 19 et le plateau 18 sont fixés l'un à l'autre de manière rigide et se déplacent ensemble.

Le panneau 18 présente une extrémité proximale 20 et une extrémité distale 22 par rapport à la console 12, ainsi que deux bords latéraux 24 à l'écart l'un de l'autre selon la direction transversale Y.

Le panneau 18 présente des profils arrondis, dans un plan XZ orthogonal à la direction transversale Y, au niveau de son extrémité proximale et de son extrémité distale, comme visible sur la figure 2.

Avantageusement, l'épaisseur du panneau 18 est croissante depuis l'extrémité proximale jusqu'à l'extrémité distale. Cela permet de mieux répartir la masse le long de la tablette 14 et de contrebalancer le poids du rebord 19.

La tablette 14 est articulée sur la console 12 à l'extrémité proximale 20 du plateau 18, de manière mobile en rotation autour d'un axe d'articulation s'étendant sensiblement selon la direction transversale Y. La tablette 14 est ainsi mobile entre une position abaissée et une position relevée.

En position abaissée de la tablette 14, le plateau 18 s'étend dans un plan sensiblement horizontal XY sensiblement orthogonal à la direction d'élévation Z.

En position relevée de la tablette 14, le plateau 18 vient en appui sur la console 12, de sorte que le plateau 18 s'étend dans un plan incliné formant un angle supérieur ou égal à 90° avec le plan horizontal XY.

Avantageusement, l'angle entre le plan incliné de la tablette 14 en position relevée et le plan horizontal XY de la tablette 14 en positon abaissée est compris entre 100° et 120°, notamment 110°. Le panneau 18 forme alors un angle avec la direction d'élévation Z compris entre 10° et 30 °, notamment égal à 20°. Cela permet d'obtenir une meilleure stabilité pour le matériel 28, et d'avoir une inclinaison optimisée pour le visionnage et l'utilisation du matériel 28 par un passager installé dans le siège.

La tablette 14 est articulée par l'intermédiaire de deux charnières 26 située notamment au voisinage des bords latéraux 24 du plateau 18. La liaison mécanique entre la tablette 14 et la console 12 est ainsi une liaison pivot, plus simple et robuste qu'une liaison plus complexe.

Le rebord 19 s'étend sensiblement parallèlement à l'axe d'articulation, au voisinage de l'extrémité proximale 20 du plateau 18, duquel il est solidaire.

Avantageusement, le rebord 19 est venu de matière avec le plateau 18, ce qui simplifie la confection de la tablette 14 et augmente sa solidité.

En position relevée de la tablette 14, le rebord 19 fait face au siège associé à la tablette 14, et le rebord 19 et le plateau 18 forment ensemble un support pour matériel 28 comme représenté sur la figure 1.

On entend par là qu'en position relevée de la tablette 14, le rebord 19 et le plateau 18 constituent un réceptacle adapté pour supporter un matériel 28 de façon stable, en prévenant les glissements et la chute du matériel 28. Le matériel 28 est reçu dans une position en permettant le visionnage et l'utilisation par le voyageur.

Le matériel 28 est par exemple un matériel électronique nomade comme une tablette électronique comme représenté sur la figure 1, ou un téléphone portable.

Avantageusement, le rebord 19 définit une gorge 30 s'étendant le long du rebord 19, sensiblement parallèlement à l'axe d'articulation. La gorge 30 s'ouvre vers le haut selon la direction d'élévation Z, en position relevée de la tablette 14. La gorge 30 est agencée pour recevoir et maintenir un bord inférieur du matériel 28. Cela permet d'augmenter encore la stabilité du matériel 28.

Avantageusement, la tablette 14 comprend deux flasques latéraux 31 s'étendant le long des bords latéraux 24 du plateau 18 ainsi que le long du rebord 19. Les flasques latéraux 31 sont agencés pour fermer des extrémités latérales de la gorge 30, permettant de mieux sécuriser le matériel 28.

Les flasques latéraux s'étendent notamment depuis l'extrémité proximale 20 jusqu'à l'extrémité distale 22 du panneau 18, pour protéger les bords latéraux 24 du plateau 18.

Avantageusement, la console 12 comprend au moins une prise 32 de courant et/ou de connexion à un réseau numérique, positionnée de manière décalée par rapport à la tablette 14 selon la direction transversale Y.

Dans le cas représenté sur les figures où le mobilier 10 comprend au moins deux tablettes 14 voisines selon la direction transversale Y, les prises sont disposées sur un panneau central 34 disposé entre deux tablettes voisines.

Alternativement, les prises sont disposées sur le pied 16.

Chaque prise 32 est par exemple orientée selon la direction longitudinale X, afin de faciliter l'accès à la prise 32 par les voyageurs.

Le positionnement des prises 32 permet notamment de brancher un chargeur d'un matériel 28 électronique reçu par le mobilier 10, pour recharger ce matériel 28 pendant son utilisation.

Avantageusement, les prises 32 de courant comprennent des prises de type secteur et des prises de type USB, afin de permettre la recharge de matériel 28 électronique de tout type sans nécessiter d'adaptateur.

Avantageusement, le rebord 19 présente au moins une perforation débouchant dans la gorge 30, adaptée pour laisser passer un câble de connexion du matériel 28 à une des prises 32. En effet, de nombreux matériels électroniques comprennent des ports de connexion sur le bord inférieur reçu dans la gorge 30.

Par exemple, le rebord 19 présente trois telles perforations, réparties sur la largeur de la tablette 14.

Avantageusement, la perforation est apte à permettre l'évacuation de liquides éventuellement renversés dans la gorge 30.

En variante (non représentée), le véhicule comprenant le mobilier 10 est un véhicule aérien ou maritime destiné au transport de voyageurs.

## Revendications

1. Mobilier (10) d'équipement de compartiment de véhicule, comprenant une console (12) structurelle fixe et au moins une tablette (14), chaque tablette (14) comprenant un panneau (18) présentant une extrémité proximale (20) et une extrémité distale (22) par rapport à la console (12), chaque tablette (14) étant articulée sur la console (12) par l'extrémité proximale (20) du panneau (18), de manière mobile en rotation autour d'un axe d'articulation, entre une position relevée et une position abaissée, la tablette (14) comportant un rebord (19) s'étendant sensiblement parallèlement à l'axe d'articulation au voisinage de l'extrémité proximale (20), le rebord (19) étant solidaire du panneau (18), le rebord (19) et le panneau (18) formant un support pour matériel (28) en position relevée de la tablette (14), **caractérisé en ce que** chaque tablette (14) comprend des flasques latéraux (31) s'étendant le long de bords latéraux (24) du panneau (18) et du rebord (19), perpendiculairement à l'axe d'articulation, depuis l'extrémité proximale (20) jusqu'à l'extrémité distale (22) du panneau (18).

2. Mobilier (10) selon la revendication 1, dans lequel le rebord (19) définit une gorge (30) s'étendant sensiblement parallèlement à l'axe d'articulation, agencée pour recevoir un bord inférieur du ou de chaque matériel (28).

3. Mobilier (10) selon le revendication 1 ou 2, dans lequel le panneau (18) est en appui contre la console (12) en position relevée de la tablette (14), le panneau (18) formant un angle compris entre 10° et 30° avec une direction d'élévation (Z), le panneau (18) s'étendant sensiblement perpendiculairement à la direction d'élévation (Z) en position abaissée de la tablette (14).

4. Mobilier (10) selon l'une quelconque des revendications 1 3 4, dans lequel le mobilier (10) comprend au moins deux tablettes (14) présentant des axes de rotation sensiblement parallèles l'un à l'autre, les tablettes (14) étant agencées de part et d'autre de la console (12), sensiblement symétriquement par rapport à un plan médian parallèle aux axes de rotation des tablettes (14).

5. Mobilier (10) selon l'une quelconque des revendications 1 à 4, dans lequel le mobilier (10) comprend au moins deux tablettes (14) présentant un même axe de rotation et disposées côte à côte selon une direction transversale (Y) d'un même côté de la console (12).

6. Mobilier (10) selon l'une quelconque des revendications 1 à 5, dans lequel la console (12) comprend au moins une prise (32) de courant et/ou de connexion à un réseau numérique, chaque prise (32) étant orientée selon une direction longitudinale (X) sensiblement perpendiculaire à l'axe de rotation, chaque prise (32) étant décalée par rapport à la ou chaque tablette (14) selon une direction transversale (Y) parallèle à l'axe d'articulation.

7. Mobilier (10) selon la revendication 6, dans lequel le rebord (19) définit au moins une perforation traversante, agencée pour permettre le passage d'un câble de connexion du matériel (28) à la prise (32), et/ou agencée pour permettre l'évacuation de liquides renversés dans la gorge (30).

8. Mobilier (10) selon l'une quelconque des revendications 1 à 7, dans lequel le rebord (19) est venu de matière avec le panneau (18).

9. Voiture de véhicule, notamment de véhicule ferroviaire, comprenant une caisse définissant un compartiment, le compartiment comprenant des sièges et au moins un mobilier (10) selon l'une quelconque des revendications 1 à 8 disposé en regard d'au moins un des sièges.

10. Mobilier (10) selon l'une quelconque des revendications 1 à 8, dans lequel l'épaisseur du panneau (18) est croissante depuis l'extrémité proximale (20) jusqu'à l'extrémité distale (22).

## Patentansprüche

1. Mobiliar (10) zur Ausrüstung eines Fahrzeugabteils, umfassend eine strukturelle Konsole (12), die auf mindestens einer Tafel (14) befestigt ist, wobei jede Tafel (14) eine Platte (18) umfasst, die ein proximales Ende (20) und ein distales Ende (22) mit Bezug auf die Konsole (12) aufweist, wobei jede Tafel (14) auf der Konsole (12) durch das proximale Ende (20) der Platte (18) auf bewegliche Weise in Rotation um eine Gelenkachse zwischen einer angehobenen und einer abgesenkten Position gelenkig verbunden ist, wobei die Tafel (14) einen Rand (19) umfasst, der sich im Wesentlichen parallel zur Gelenkachse benachbart zum proximalen Ende (20) erstreckt, wobei der Rand (19) fest mit der Platte (18) verbunden ist, wobei der Rand (19) und die Platte (18) einen Träger für Material (28) in der angehobenen Position der Tafel (14) bilden, **dadurch gekennzeichnet, dass** jede Tafel (14) seitliche Flansche (31) umfasst, die sich entlang der seitlichen Ränder (24) der Platte (18) und des Rands (19) senkrecht zur Gelenkachse vom proximalen Ende (20) bis zum distalen Ende (22) der Platte (18) erstrecken.

2. Mobiliar (10) nach Anspruch 1, wobei der Rand (19) eine Auskehlung (30) definiert, die sich im Wesentlichen parallel zur Gelenkachse erstreckt, angeordnet, um eine untere Kante des oder jedes Materials (28) aufzunehmen.

3. Mobiliar (10) nach Anspruch 1 oder 2, wobei die Platte (18) gegen die Konsole (12) in der angehobenen Position der Tafel (14) in Auflage ist, wobei die Platte (18) einen Winkel bildet, der zwischen 10° und 30° mit einer Elevationsrichtung (Z) liegt, wobei sich die Platte (18) im Wesentlichen senkrecht zur Elevationsrichtung (Z) in der abgesenkten Position der Tafel (14) erstreckt.

4. Mobiliar (10) nach einem der Ansprüche 1 3 4, wobei das Mobiliar (10) mindestens zwei Tafeln (14) umfasst, die Rotationsachsen aufweisen, die im Wesentlichen parallel zueinander sind, wobei die Tafeln (14) auf beiden Seiten der Konsole (12) angeordnet sind, im Wesentlichen symmetrisch mit Bezug auf eine mittlere Ebene parallel zu den Rotationsachsen der Tafeln (14) ist.

5. Mobiliar (10) nach einem der Ansprüche 1 bis 4, wobei das Mobiliar (10) mindestens zwei Tafeln (14) umfasst, die eine gleiche Rotationsachse aufweisen und Seite an Seite gemäß einer Querrichtung (Y) einer gleichen Seite der Konsole (12) angeordnet sind.

6. Mobiliar (10) nach einem der Ansprüche 1 bis 5, wobei die Konsole (12) mindestens eine Steckdose (32) und/oder eine Anschlussbuchse mit einem digitalen Netz umfasst, wobei jeder Anschluss (32) gemäß einer Längsrichtung (X) ausgerichtet ist, im Wesentlichen senkrecht zur Rotationsachse, wobei jeder Anschluss (32) mit Bezug auf die oder jede Tafel (14) gemäß einer Querrichtung (Y) parallel zur Gelenkachse versetzt ist.

7. Mobiliar (10) nach Anspruch 6, wobei der Rand (19) mindestens eine Querperforation definiert, die angeordnet ist, um den Durchgang eines Verbindungskabels des Materials (28) mit dem Anschluss (32) zu ermöglichen, und/oder angeordnet ist, um die Entfernung von Flüssigkeiten zu ermöglichen, die in der Auskehlung (30) vergossen sind.

8. Mobiliar (10) nach einem der Ansprüche 1 bis 7, wobei der Rand (19) aus dem gleichen Material wie die Platte (18) ist.

9. Fahrzeugwagen, insbesondere eines Schienenfahrzeugs, umfassend einen Kasten, der ein Abteil definiert, wobei das Abteil Sitze und mindestens ein Mobiliar (10) nach einem der Ansprüche 1 bis 8 umfasst, das mindestens einem der Sitze gegenüber liegt.

10. Mobiliar (10) nach einem der Ansprüche 1 bis 8, wobei die Dicke der Platte (18) vom proximalen Ende (20) bis zum distalen Ende (22) zunimmt.

## Claims

1. A furniture item (10) for equipping a vehicle compartment, comprising a fixed structural console (12) and at least one shelf (14), each shelf (14) comprising a panel (18) having a proximal end (20) and a distal end (22) relative to the console (12), each shelf (14) being hinged on the console (12) by the proximal end (20) of the panel (18), so as to be rotatable about a hinge pin, between a raised position and a lowered position, the shelf (14) including a rim (19) extending substantially parallel to the hinge pin in the vicinity of the proximal end (20), the rim (19) being secured to the panel (18), the rim (19) and the panel (18) forming a support for equipment (28) in the raised position of the shelf (14), **characterized in that** each shelf (14) comprises lateral flanges (31) extending along lateral edges (24) of the panel (18) and of the rim (19), perpendicular to the hinge pin, from the proximal end (20) to the distal end (22) of the panel (18).

2. The furniture item (10) according to claim 1, wherein the rim (19) defines a groove (30) extending substantially parallel to the hinge pin, arranged to receive a lower edge of the or each equipment item (28).

3. The furniture item (10) according to claim 1 or 2, wherein the panel (18) bears against the console (12) in the raised position of the shelf (14), the panel (18) forming an angle comprised between 10° and 30° with an elevation direction (Z), the panel (18) extending substantially perpendicular to the elevation direction (Z) in the lowered position of the shelf (14).

4. The furniture item (10) according to any one of claims 1 3 4, wherein the furniture item (10) comprises at least two shelves (14) having axes of rotation that are substantially parallel to one another, the shelves (14) being arranged on either side of the console (12), substantially symmetrically relative to a median plane parallel to the axes of rotation of the shelves (14).

5. The furniture item (10) according to any one of claims 1 to 4, wherein the furniture item (10) comprises at least two shelves (14) having a same axis of rotation and arranged side by side along a transverse direction (Y) on a same side of the console (12).

6. The furniture item (10) according to any one of claims 1 to 5, wherein the console (12) comprises at least one power outlet (32) and/or outlet for connection to a digital network, each outlet (32) being oriented along a longitudinal direction (X) substantially perpendicular to the axis of rotation, each outlet (32) being offset relative to the or each shelf (14) along a transverse direction (Y) parallel to the hinge pin.

7. The furniture item (10) according to claim 6, wherein the rim (19) defines at least one through perforation, arranged to allow the passage of a cable for connecting the equipment (28) to the outlet (32), and/or arranged to allow the discharge of liquids spilled into the groove (30).

8. The furniture item (10) according to any one of claims 1 to 7, wherein the rim (19) is integral with the panel (18).

9. A vehicle car, in particular for a rail vehicle, comprising a body defining a compartment, the compartment comprising seats and at least one furniture item (10) according to any one of claims 1 to 8 arranged facing at least one of the seats.

10. The furniture item (10) according to any one of claims 1 to 8, wherein the thickness of the panel (18) increases from the proximal end (20) to the distal end (22).
